# EUROPÄISCHE PATENTSCHRIFT

(11) **EP 3 345 253 B1**
(45) Veröffentlichungstag und Bekanntmachung des Hinweises auf die Patenterteilung: **25.12.2019**
(21) Anmeldenummer: 16774845.8
(22) Anmeldetag: 16.08.2016
(51) Int. Cl.: H01R 13/506, H01R 13/508, H01R 13/518

(54) **HALTERAHMEN MIT RÜCKSTELLKRAFT FÜR STECKVERBINDERMODULE**
HOLDING FRAME WITH RESTORING FORCE FOR PLUG CONNECTOR MODULES
CHÂSSIS DE MAINTIEN À FORCE DE RAPPEL POUR MODULES DE CONNECTEUR À FICHE

(30) Priorität: 03.09.2015 DE 102015114699
(43) Veröffentlichungstag der Anmeldung: 11.07.2018
(73) Patentinhaber: Harting Electric GmbH & Co. KG, 32339 Espelkamp (DE)
(72) Erfinder: HERBRECHTSMEIER, Heiko, 32257 Bünde (DE); MEIER, Heiko, 32425 Minden (DE); SCHÖNFELD, Alexander, 49086 Osnabrück (DE)
(86) Internationale Anmeldenummer: PCT/DE2016/100366
(87) Internationale Veröffentlichungsnummer: WO 2017/036445

(56) Entgegenhaltungen:
- CN-U- 204 205 152
- DE-C1- 19 707 120
- DE-U1-202013 103 611

## Beschreibung

Die Erfindung geht aus von einem Halterahmen für Steckverbindermodule nach dem Oberbegriff des unabhängigen Anspruchs 1.

Derartige Halterahmen dienen zur Halterung von Steckverbindermodulen, wobei der Halterahmen mit verschiedenen Steckverbindermodulen bestückt und anschließend in ein Steckverbindergehäuse eingesetzt und mit diesem verschraubt wird. Dabei muss der Halterahmen mechanisch stabil sein, um den auftretenden Steck- und Ziehkräften beim Zusammenfügen bzw. Trennen der Steckverbindung standhalten zu können.

### Stand der Technik

Aus der DE 197 07 120 C1 ist ein Halterahmen für Steckverbindermodule bekannt. Der Halterahmen besteht aus zwei Hälften, die über ein Gelenk miteinander verbunden sind. In Ausnehmungen der Seitenflächen der jeweiligen Hälfte greifen Rasthaken der Steckverbindermodule ein. Das Gelenk beziehungsweise die endseitigen Gelenke sind in den Befestigungsenden des Halterahmens angeordnet. Beim Aufschrauben des Halterahmens auf eine Befestigungsfläche richten sich die Rahmenteile derart aus, dass die Seitenteile des Halterahmens rechtwinklig zur Befestigungsfläche ausgerichtet sind. Dadurch sind die Steckverbindermodule im Halterahmen fixiert.

Der Halterahmen der DE 197 07 120 C1 besitzt keine eindeutig definierte offene Stellung zur Bestückung des Halterahmens mit Steckverbindermodulen. Daraus folgt gelegentlich eine etwas sperrige Montage, insbesondere bei ungeübten Personen.

Bei erfolgreicher Bestückung des Halterahmens mit Steckverbindermodulen muss dieser in einen geschlossen Zustand beziehungsweise in eine geschlossene Position gebracht werden, damit die Steckverbindermodule fixiert sind. Für den geschlossenen Zustand des Halterahmens des Standes der Technik gibt es keinen fixierten geschlossenen Zustand, so dass sich der Halterahmen versehentlich öffnen kann, wodurch die Module aus ihrer Verankerung fallen können.

Durch eine reine gelenkige Verbindung besteht nicht immer ein definierter elektrischer Kontakt zwischen den Hälften des Halterahmens. Dadurch kann ein zuverlässiger Einsatz des Halterahmens zu Erdungszwecken nicht gewährleistet werden.

Die DE 20 2013 103 611 U1 zeigt einen Haltrahmen für Steckverbindermodule, der aus zwei Hälften gebildet ist. Die Hälften weisen jeweils zwei flächige Kontaktbereiche auf. Befinden sich die Kontaktbereiche im Berührkontakt ist der Halterahmen verschlossen und die in ihm befindlichen Steckverbindermodule sind verliersicher fixiert. An den Kontaktbereichen können die Hälften über eine Schraubverbindung reversibel miteinander fixiert werden.

Die CN 204 205 152 U zeigt einen Halterahmen für Steckverbindermodule. Der Halterahmen besteht aus zwei Hälften, die an den jeweiligen Enden über Spiralfedern miteinander verbunden sind. Durch die Spiralfedern werden die Hälften longitudinal zueinander hingezogen. Beim Bestücken des Halterahmens mit Steckverbindermodulen muss darauf geachtet werden, dass die Enden der Halterahmen gleichweit voneinander entfernt werden, damit ein leichtes Einsetzen der Steckverbindermodule möglich ist. Beim Zurückführen der Hälften muss weiterhin darauf geachtet werden, dass die Enden gleichermaßen parallel zurückgeführt werden, da die Module ansonsten in den Seitenteilen der Hälften verhaken.

Insgesamt ist der Bestückungsprozess der CN 204 205 152 U sehr umständlich und führt häufig zu Verklemmungen bzw. Verhakungen der Steckverbindermodule.

### Aufgabenstellung

Die Aufgabe der Erfindung besteht darin einen Halterahmen vorzuschlagen der einfach handhabbar und vielseitig einsetzbar ist.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Der hier vorgeschlagene Halterahmen ist zur Bestückung mit so genannten Steckverbindermodulen und zum Einbau in ein Steckverbindergehäuse beziehungsweise eine Gerätewand vorgesehen. Der Halterahmen weist zwei miteinander verbindbare Hälften, eine erste Hälfte und eine zweite Hälfte, und zumindest ein erstes Federelement auf. Die Hälften weisen jeweils Seitenteile auf.

Die Längsseiten der Hälften bilden eine Trennungsebene aus. Entlang dieser Trennungsebene können die Hälften einen Winkel α zueinander einnehmen. Ist der Winkel kleiner 180° wird der Halterahmen in eine offene Position überführt. Hierzu muss entgegen einer Federkraft des Federelements gearbeitet werden. Das erste Federelement übt eine Rückstellkraft auf die Hälften aus, wodurch die Seitenteile des Halterahmens in eine im Wesentlichen parallele Ausrichtung zueinander streben. In diesem Fall ist der oben erwähnte Winkel in etwa 180°.

Wie bereits oben erwähnt, werden die Seitenteile der Hälften durch die Rückstellkraft im Wesentlichen parallel zueinander ausgerichtet. Die Rückstellkraft wirkt in Richtung der geschlossenen Position auf die Hälften.

Der Halterahmen kann geöffnet werden, damit Steckverbindermodule darin eingesetzt werden können. Zum Öffnen des Halterahmens werden die Seitenteile in eine Winkelstellung (a kleiner 180°) zueinander gebracht. Beim Schließen des Halterahmens werden die Seitenteile wieder in eine parallele Position zueinander zurückgeführt. Diese rotative Bewegung, unterstützt durch das Federelement, verursacht keine Verhakungen bzw. Verkantungen bei den eingesetzten Steckverbindermodulen. Die Hälften werden durch die Rückstellkraft in die geschlossene Position ausgerichtet.

Wenn das Federelement zusätzlich ein Fixierelement aufweist, sind die Hälften in zumindest zwei Positionen zueinander ausrichtbar und fixierbar. Der Halterahmen kann mit dem Fixierelement wahlweise in einer offenen Position oder in einer geschlossenen Position fixiert werden. In der offenen Position kann der Halterahmen mit Steckverbindermodulen bestückt werden. In der geschlossenen Position können die Steckverbindermodule nicht mehr verrutschen oder hinausfallen.

Das Federelement weist eine Omega-förmige beziehungsweise eine im Wesentlichen Omega-förmige Grundform auf, wobei an der Grundform seitlich abstehende Haltearme angeformt sind. Über die Haltearme ist das Federelement an den Hälften fixiert. An der Grundform kann außerdem ein nach oben gerichtetes Fixierelement angeformt sein. Das Fixierelement und die seitlich abstehenden Haltearme liegen in einer Ebene und sind in etwa senkrecht zueinander ausgerichtet. Ein solches Federelement ist kostengünstig aus einem Blechmaterial in Stanz-Biegetechnik herstellbar.

Vorteilhafterweise sind an dem Fixierelement des Federelements zwei Rastfedern angeformt. In eine Stirnseite jeder Hälfte des Halterahmens sind jeweils zwei nach außen gerichtete Ausnehmungen eingebracht. Eine Rastfeder ist in die zwei Ausnehmungen der ersten Hälfte und die andere Rastfeder in die zwei Ausnehmungen der zweiten Hälfte eingreifbar, wodurch der Halterahmen in einer offenen Position oder in einer geschlossenen Position fixierbar ist. Diese Art der Fixierung ist technisch besonders einfach realisierbar und besonders bedienerfreundlich.

In einer besonders vorteilhaften Ausführungsform der Erfindung weisen die Hälften stirnseitig jeweils eine Aussparung auf. Die Aussparungen sind im Wesentlichen spiegelsymmetrisch ausgeführt und zueinander hin gerichtet. Die Aussparungen bilden zusammen eine Aufnahme, in welche das Federelement fixiert ist. In diesem Fall übernimmt die gebogene Grundform des Federelements eine gelenkige Verbindung der beiden Hälften, wie sie im Stand der Technik aufwendig durch einen Gelenkkopf mit entsprechender Gelenkaufnahme realisiert ist. Die hier vorgeschlagene gelenkige Verbindung ist deutlich einfacher herzustellen.

Vorzugsweise weist der Halterahmen ein zweites Federelement auf und das erste Federelement und das zweite Federelement sind baugleich ausgeführt. Die Sperrbleche befinden sich an den jeweiligen Stirnseiten der zusammengefügten Hälften. Durch zwei Sperrbleche wird der Halterahmen in seiner Funktion deutlich stabiler.

Die Ausrichtbarkeit des Halterahmens wird durch die gelenkige Verbindung der beiden Hälften des Halterahmens erreicht. Die Fixierbarkeit wird durch das Federelement erreicht. Durch das Zusammenspiel von gelenkiger Verbindung und Fixierbarkeit in zwei Positionen wird der Halterahmen besonders bedienerfreundlich. Das hier vorgeschlagene Federelement übernimmt eine Doppelfunktion, indem es die gelenkige Verbindung und die Fixierung gewährleistet.

Über das Federelement werden die beiden Hälften zuverlässig in elektrischen Kontakt zueinander gebracht. Dies geschieht zum einen über das Federelement selbst, sofern es aus einem elektrisch leitenden Material gefertigt ist. Außerdem wird durch die Vorspannung des Federelements der Gelenkkopf einer Hälfte in die Gelenkaufnahme der anderen Hälfte gedrückt, wodurch ein zuverlässiger elektrischer Kontakt entsteht.

Bei der vorliegenden Erfindung werden die Begriffe offener oder geschlossener Zustand und offene oder geschlossene Position synonym verwendet.

### Ausführungsbeispiel

Ein Ausführungsbeispiel der Erfindung ist in den Zeichnungen dargestellt und wird im Folgenden näher erläutert. Es zeigen:
- Fig. 1: eine Seitenansicht zweier zusammengefügter Hälften eines Halterahmens ohne Federelement,
- Fig. 2: eine weitere Seitenansicht zweier zusammengefügter Hälften eines Halterahmens ohne Federelement,
- Fig. 3: eine perspektivische Darstellung eines Halterahmens in geöffneter Position,
- Fig. 4: eine perspektivische Darstellung des Halterahmens in geschlossener Position,
- Fig. 5: eine perspektivische Darstellung eines Federelements,
- Fig. 6: eine weitere perspektivische Darstellung des Federelements,
- Fig. 7: eine perspektivische Darstellung einer alternativen Ausführungsform eines Federelements und
- Fig. 8: eine perspektivische Darstellung des Halterahmens in geöffneter Position mit dem alternativen Federelement.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt zwei Hälften 4, 5, eine erste Hälfte 4 und eine zweite Hälfte 5, eines Gelenkrahmens, wobei die Längsseiten der Hälften 4, 5 eine Trennungsebene bilden. Entlang dieser Trennungsebene können die Hälften einen Winkel α zueinander einnehmen.

In den Figuren 1 und 2 ist der Blick des Betrachters auf die jeweiligen Stirnseiten, einer ersten Stirnseite 6, 6' und einer zweiten Stirnseite 13, 13', des Halterahmens 1 gerichtet.

Mit offener Position ist gemeint, dass die Hälften 4, 5 entlang der Trennungslinie in einen Winkel α ungleich 180° zueinander stehen. Vorzugsweise liegt der Winkel zwischen 130° bis 170°. Ein Winkel zwischen 155° und 165° hat sich als besonders vorteilhaft erwiesen. In dieser Winkelstellung der Hälften 4, 5 können die Steckverbindermodule 19 besonders leicht in den Halterahmen 1 eingelegt werden. In der geschlossenen Position nehmen die Hälften 4, 5 einen Winkel von etwa 180° beziehungsweise genau 180° zueinander ein. Die Hälften 4, 5 stehen also in der geschlossenen Position parallel zueinander.

Die Hälften 4, 5 weisen stirnseitig jeweils eine Aussparung, eine erste Aussparung 2, 2' und eine zweite Aussparung 3, 3', auf, wobei die Aussparungen 2, 2', 3, 3' jeweils zusammen eine Aufnahme 10, 10' bilden, in welche das Federelement 7, 7' fixiert ist. Der hier gezeigte Halterahmen 1 weist beidseitig eine Aufnahme 10, 10' für ein Federelement 7, 7' auf.

In den Aussparungen 2, 2', 3, 3' sind nach innen gerichtete Zähne 17 angeformt, mit denen die Haltearme 9, 9' des Federelements 7, 7' festklemmbar sind. Dadurch wird das Federelement 7, 7' in der Aufnahme 10, 10' gehalten.

In den Figuren 5 und 6 sind perspektivische Darstellungen des Federelements 7 gezeigt, welches in der Aufnahme 10 des Halterahmens 1 fixiert ist. Das Federelement 7 weist eine im Wesentlichen Omega-förmige Grundform 8 auf. An der Grundform 8 sind seitlich abstehende Haltearme 9, 9' angeformt. Endseitig sind die Haltearme 9, 9' nach unten abgeknickt. An der Grundform 8 ist ein nach oben gerichtetes Fixierelement 11 angeformt. An dem Fixierelement 11 des Federelements 7 sind etwa mittig zwei außenliegende Rastfedern 12 angeformt.

Jeder Stirnseite 6, 6', 13, 13' der Hälften 4, 5 weist jeweils zwei nach außen gerichtete Ausnehmungen 14, 14', 15, 15', eine innere Ausnehmung 14, 14' und eine äußere Ausnehmung 15, 15', auf. Das Federelement 7 ist so geformt, dass die Rastfedern 12 in die Ausnehmungen 14, 14', 15, 15' der Hälften 4, 5 eingreifen können. Befinden sich die Rastfedern 12 in den inneren Ausnehmungen 14, 14' ist der Halterahmen 1 in einer geschlossenen Position fixiert. Befinden sich die Rastfedern 12 in den äußeren Ausnehmungen 15, 15' ist der Halterahmen 1 in einer offenen Position fixiert und kann mit Steckverbindermodulen 19 bestückt werden.

Um die jeweilige Position wieder zu lösen ist am Fixierelement 11 ein Betätigungsstück 16 angeformt. Hierüber lässt sich die Rastfeder 12 von den Stirnseiten 6, 6', 13, 13' der Hälften 4, 5 wegziehen, wodurch die Rastfedern 12 aus den Eingriff der Ausnehmungen 14, 14', 15, 15' gezogen werden. Dann können die Hälften 4, 5 in eine andere Position zueinander gebracht werden.

Die Omega-förmige Grundform 8 ist federelastisch ausgebildet und übernimmt die gelenkige Verbindung der Hälften 4, 5. Die Rückstellkraft dieser Grundform 8 sorgt dafür, dass die Hälften 4, 5 prinzipiell in die geschlossene Position des Halterahmens 1 gedrückt werden.

In Figur 3 ist der Halterahmen 1 in einer geöffneten Position gezeigt. In die Ausnehmung 10 ist ein Federelement 7 fixiert.

Steckverbindermodule 19 sind seit langem bekannt und beispielsweise in der DE 197 07 120 C1 beschrieben. Die Steckverbindermodule 19 sind mit vorstehenden, etwa rechteckförmigen Halterungsmitteln 20 und federelastischen Rasthaken 21 versehen. In den Seitenteilen 22 der Hälften 4, 5 sind als allseitig geschlossene Öffnungen ausgebildete Ausnehmungen 23 vorgesehen, in die die Halterungsmittel 20 beim Einfügen der Steckverbindermodule 19 in den Halterahmen 1 eintauchen.

Zum Einfügen der Steckverbindermodule 19 wird der Halterahmen 1 wie oben beschrieben in eine geöffnete Position gebracht, so dass die Steckverbindermodule 19 eingesetzt werden können. Zur Vorfixierung der Steckverbindermodule 19 greifen die Rasthaken 21 beim Einfügen zunächst unter die Unterkanten der Seitenteile 22 der Hälften 4, 5.

Anschließend werden die Rahmenhälften 4, 5 wie oben beschrieben in eine geschlossene Position gebracht, wobei die Halterungsmittel 20 in die Ausnehmungen 23 gelangen und ein sicherer, formschlüssiger Halt der Steckverbindermodule 19 in dem Halterahmen 1 bewirkt wird.

Aus übersichtlichkeitsgründen ist in den Figuren 3 und 4 nur ein Steckverbindermodul 19 gezeigt, obwohl drei so genannte Plätze vorhanden sind.

Der Halterahmen 1 weist eine Erdungsbuchse 24 auf, in welche ein Stift (nicht gezeigt) eines gegenüberliegenden Halterahmens (nicht gezeigt) eingreifen kann.

In Figur 7 ist eine alternative Variante des Federelements 7' gezeigt. Das hier dargestellte Federelement 7' verzichtet auf ein Fixierelement mit welchem der Halterahmen 1 in zwei Positionen fixierbar ist. In diesem Fall wird der Halterahmen 1 nur über die vom Federelement 7' erzeugte Rückstellkraft in einer geschlossenen Position gehalten. Dies reicht allerdings aus, dass die Steckverbindermodule 19 nach dem Einfügen nicht aus den Halterahmen 1 hinausfallen. Um den Halterahmen 1 zu öffnen, muss gegen die Rückstellkraft des Federelements 7' gearbeitet werden.

In der Figur 8 ist der Blick des Betrachters auf die jeweiligen Stirnseiten 6, 6', 13, 13' des Halterahmens 1 gerichtet. Der Halterahmen 1 kann entgegen einer Federkraft, die vom Federelement 7' bereitgestellt wird und durch den Doppelpfeil 25 symbolisiert ist, in eine offene Position gebogen werden. Mit offener Position ist gemeint, dass die Hälften 4, 5 entlang der Trennungslinie in einen Winkel α ungleich 180° zueinander stehen. Vorzugsweise liegt der Winkel zwischen 130° bis 170°. Ein Winkel zwischen 155° und 165° hat sich als besonders vorteilhaft erwiesen. In dieser Winkelstellung der Hälften 4, 5 können die Steckverbindermodule 19 besonders leicht in den Halterahmen 1 eingelegt werden.

Wird nicht weiter entgegen der Rückstellkraft gearbeitet, werden die Hälften 4, 5 automatisch wieder in eine geschlossene Position überführt. In der geschlossenen Position nehmen die Hälften 4, 5 einen Winkel von etwa 180° beziehungsweise genau 180° zueinander ein. Die Hälften 4, 5 stehen also in der geschlossenen Position parallel zueinander. Auch die Seitenteile 22 der Hälften 4, 5 sind in der geschlossenen Position parallel zueinander ausgerichtet.

Die Hälften 4, 5 weisen stirnseitig jeweils eine Aussparung 2, 2', 3, 3' auf, wobei die Aussparungen 2, 2', 3, 3' jeweils zusammen eine Aufnahme 10, 10' bilden, in welche das Federelement 7, 7' fixiert ist. Der hier gezeigte Halterahmen 1 weist beidseitig eine Aufnahme 10, 10' für ein Federelement 7, 7' auf.

Zum Bestücken wird der Halterahmen 1 zunächst geöffnet, indem die Hälften 4, 5 des Halterahmen 1 entlang der Trennungsebene in eine geöffnete Position händisch gebogen werden. Dazu nehmen die Hälften 4, 5 eine Winkelstellung kleiner 180° zueinander ein. Anschließend werden die Steckverbindermodule 19 in den Halterahmen 1 eingelegt. Durch das Einlegen eines Steckverbindermoduls 19 können die Hälften 4, 5 in der offenen Position fixiert werden. Sobald die Sperrwirkung des Steckverbindermoduls oder die händische Kraft von den Hälften 4, 5 gelöst wird, bewegen sich die Seitenteile 22 der Hälften 4, 5 durch die Rückstellkraft des Federelements 7, 7'in eine im Wesentlichen parallele Position zueinander, wodurch die Steckverbindermodule 19 im Halterahmen 1 fixiert werden. Anschließend wird der Halterahmen 1 in ein Steckverbindergehäuse oder in einen Anbauflansch (beide nicht gezeigt) eingeschraubt.

Um die oben geschilderte Bestückung des Halterahmens 1 mit Steckverbindermodulen 19 reibungsfrei durchführen zu können, kann es vorteilhaft sein, die oberen Kanten der Seitenteile 22 leicht abzuschrägen, damit die Steckverbindermodule 19 von oben in den Halterahmen eingedrückt werden können.

Im Folgenden wird der Kern der Erfindung noch einmal zusammengefasst: Die Erfindung betrifft einen Halterahmen (1), in welchen Steckverbindermodule (19) einsetzbar sind, wobei der Halterahmen (1) aus zwei miteinander verbindbaren Hälften (4, 5), einer ersten Hälfte (4) und einer zweiten Hälfte (5), besteht, wobei die Hälften (4, 5) zum Öffnen des Halterahmens (1) in eine Winkelstellung (a kleiner 180°) bringbar sind. Der Halterahmen (1) weist zumindest ein erstes Federelement (7, 7') auf, wobei das erste Federelement (7, 7') eine Rückstellkraft auf die Hälften (4, 5) ausübt, wodurch die Seitenteile (22) des Halterahmens (1) wieder in eine im Wesentlichen parallele Ausrichtung zueinander geführt werden.

### Halterahmen mit Rückstellkraft für Steckverbindermodule

**Bezugszeichenliste**

| | | | |
|---|---|---|---|
| 1 | Halterahmen | 14 | Innere Ausnehmung |
| 2 | Erste Aussparung | 15 | Äußere Ausnehmung |
| 3 | Zweite Aussparung | 16 | Betätigungsstück |
| 4 | Erste Hälfte | 17 | Zahn |
| 5 | Zweite Hälfte | | |
| 6 | Erste Stirnseite | 19 | Steckverbindermodul |
| 7 | Federelement | 20 | Halterungsmittel |
| 8 | Omega-förmige Grundform | 21 | Federelastischer Rasthaken |
| 9 | Haltearme | 22 | Seitenteil |
| 10 | Aufnahme | 23 | Ausnehmung |
| 11 | Fixierelement | 24 | Erdungsbuchse |
| 12 | Rastfeder | 25 | Doppelpfeil |
| 13 | Zweite Stirnseite | | |

## Patentansprüche

1. Halterahmen (1), in welchen Steckverbindermodule (19) einsetzbar sind, wobei der Halterahmen (1) aus zwei miteinander verbindbaren Hälften (4, 5), einer ersten Hälfte (4) und einer zweiten Hälfte (5), besteht, wobei die Längsseiten der Hälften (4, 5) eine Trennungsebene ausbilden, wobei die Hälften entlang dieser Trennungsebene einen Winkel (α) zueinander einnehmen, wobei der Halterahmen (1) eine offene Position einnimmt, wenn der Winkel (α) kleiner 180° ist und der Halterahmen (1) eine geschlossene Position einnimmt, wenn der Winkel (α) in etwa oder gleich 180° ist, wobei der Halterahmen (1) zumindest ein erstes Federelement (7, 7') aufweist, wobei das erste Federelement (7, 7') eine Rückstellkraft in Richtung der geschlossenen Position auf die Hälften (4, 5) ausübt
**dadurch gekennzeichnet,**
**dass** das erste Federelement (7) eine im Wesentlichen Omega-förmige Grundform (8) aufweist,
**dass** an der Grundform (8) seitlich abstehende Haltearme (9, 9') angeformt sind.

2. Halterahmen (1) nach Anspruch 1
**dadurch gekennzeichnet,**
**dass** die Hälften (4, 5) in zumindest zwei Positionen zueinander ausrichtbar und in zumindest zwei Positionen zueinander fixierbar sind.

3. Halterahmen (1) nach Anspruch 1
**dadurch gekennzeichnet, dass**
an der Grundform (8) des Federelements (7) ein Fixierelement (11) angeformt ist, welches im Wesentlichen senkrecht zu den Haltearmen (9, 9') ausgerichtet ist.

4. Halterahmen (1) nach vorstehendem Anspruch
**dadurch gekennzeichnet,**
- **dass** an dem Fixierelement (11) des Federelements (7) zwei Rastfedern (12) angeformt sind,
- **dass** zumindest eine Stirnseite (6, 13) jeder Hälfte (4, 5) jeweils zwei Ausnehmungen, eine innere Ausnehmung (14) und eine äußere Ausnehmung (15), aufweist und
- **dass** eine Rastfeder (12) in die zwei Ausnehmungen (14, 15) der ersten Hälfte (4) und die andere Rastfeder (12) in die zwei Ausnehmungen (14, 15) der zweiten Hälfte (5) eingreifbar ist, wodurch der Halterahmen (1) in einer offenen Position oder in einer geschlossenen Position fixierbar ist.

5. Halterahmen (1) nach vorstehendem Anspruch
**dadurch gekennzeichnet,**
- **dass** jede Stirnseite (6, 6', 13, 13') jeder Hälfte (4, 5) jeweils zwei Ausnehmungen, eine innere Ausnehmung (14, 14') und eine äußere Ausnehmung (15, 15'), aufweist und
- **dass** eine Rastfeder (12) in die zwei Ausnehmungen (14, 14', 15, 15') der ersten Hälfte (4) und die andere Rastfeder (12) in die zwei Ausnehmungen (14, 14', 15, 15') der zweiten Hälfte (5) eingreifbar ist, wodurch der Halterahmen (1) in einer offenen Position oder in einer geschlossenen Position fixierbar ist.

6. Halterahmen (1) nach einem der vorstehenden Ansprüche
**dadurch gekennzeichnet, dass**
die Hälften (4, 5) stirnseitig jeweils eine Aussparung (2, 3) aufweisen, wobei die Aussparungen (2, 3) zusammen eine Aufnahme (10, 10') bilden, in welche das Federelement (7, 7') fixiert ist.

7. Halterahmen (1) nach einem der vorstehenden Ansprüche
**dadurch gekennzeichnet, dass**
der Halterahmen (1) ein zweites Federelement (7, 7') aufweist und dass das erste Federelement (7, 7') und das zweite Federelement (7, 7') unterschiedlich oder baugleich ausgeführt sind.

8. Halterahmen (1) nach einem der vorstehenden Ansprüche
**dadurch gekennzeichnet, dass**
der Halterahmen (1) eine Trennungsebene aufweist, die parallel zu den Längsseiten der Hälften (4, 5) verläuft.

9. Halterahmen (1) nach einem der vorstehenden Ansprüche
**dadurch gekennzeichnet, dass**
die Hälften (4, 5) aus einem metallischen Material bestehen und in einem geschlossenen Zustand in einem elektrisch leitenden Kontakt zueinander stehen.

## Claims

1. Holding frame (1), into which plug-in connector modules (19) can be inserted, wherein the holding frame (1) is composed of two halves (4, 5) that can be connected to each other, a first half (4) and a second half (5), wherein the longitudinal sides of the halves (4, 5) realize a parting plane, wherein the halves assume an angle (α) in relation to each other along this parting plane, wherein the holding frame (1) assumes an open position if the angle (α) is less than 180°, and the holding frame (1) assumes a closed position if the angle (α) is approximately or equal to 180°, wherein the holding frame (1) has at least one first spring element (7, 7'), wherein the first spring element (7, 7') exerts a restoring force, in the direction of the closed position, upon the halves (4, 5),
**characterized in that,**
the first spring element (7) has a substantially Omega-shaped basic form (8),
there are laterally projecting holding arms (9, 9') formed on the basic form (8).

2. Holding frame (1) according to Claim 1,
**characterized in that**
the halves (4, 5) can be oriented into at least two positions in relation to each other and can be fixed in at least two positions in relation to each other.

3. Holding frame (1) according to Claim 1,
**characterized in that**
formed on the basic form (8) of the spring element (7) there is a fixing element (11), which is oriented substantially perpendicularly in relation to the holding arms (9, 9').

4. Holding frame (1) according to the preceding claim,
**characterized in that**
- there are two latching springs (12) formed on the fixing element (11) of the spring element (7),
- at least one end face (6, 13) of each half (4, 5) has respectively two recesses, an inner recess (14) and an outer recess (15), and
- one latching spring (12) can be made to engage in the two recesses (14, 15) of the first half (4), and the other latching spring (12) can be made to engage in the two recesses (14, 15) of the second half (5), as a result of which the holding frame (1) can be fixed in an open position or in a closed position.

5. Holding frame (1) according to the preceding claim,
**characterized in that**
- each end face (6, 6', 13, 13') of each half (4, 5) has respectively two recesses, an inner recess (14, 14') and an outer recess (15, 15'), and
- one latching spring (12) can be made to engage in the two recesses (14, 14', 15, 15') of the first half (4), and the other latching spring (12) can be made to engage in the two recesses (14, 14', 15, 15') of the second half (5), as a result of which the holding frame (1) can be fixed in an open position or in a closed position.

6. Holding frame (1) according to any one of the preceding claims,
**characterized in that**
the halves (4, 5) each have an opening (2, 3) at an end face, wherein the openings (2, 3) together form a receiver (10, 10'), into which the spring element (7, 7') is fixed.

7. Holding frame (1) according to any one of the preceding claims,
**characterized in that**
the holding frame (1) has a second spring element (7, 7'), and the first spring element (7, 7') and the second spring element (7, 7') are of differing or identical structural design.

8. Holding frame (1) according to any one of the preceding claims,
**characterized in that**
the holding frame (1) has a parting plane, which is parallel to the longitudinal sides of the halves (4, 5).

9. Holding frame (1) according to any one of the preceding claims,
**characterized in that**
the halves (4, 5) are composed of a metallic material, and when in a closed state are in electrically conductive contact with each other.

## Revendications

1. Châssis de maintien (1), dans lequel des modules de connecteur à fiche (19) peuvent être insérés, dans lequel le châssis de maintien (1) se compose de deux moitiés (4, 5) pouvant être assemblées l'une à l'autre, une première moitié (4) et une seconde moitié (5), dans lequel les longs côtés des moitiés (4, 5) forment un plan de séparation, dans lequel les moitiés forment le long de ce plan de séparation un angle (α) l'une avec l'autre, dans lequel le châssis de maintien (1) occupe une position ouverte, lorsque l'angle (α) est inférieur à 180° et le châssis de maintien (1) occupe une position fermée lorsque l'angle (α) est environ égal ou égal à 180°, dans lequel le châssis de maintien (1) présente au moins un premier élément de ressort (7, 7'), dans lequel le premier élément de ressort (7, 7') exerce sur les moitiés (4, 5) une force de rappel en direction de la position fermée,
**caractérisé en ce que**
le premier élément de ressort (7) présente une forme de base (8) essentiellement en forme d'oméga,
des bras de maintien (9, 9') saillants latéralement sont formés sur la forme de base (8).

2. Châssis de maintien (1) selon la revendication 1, **caractérisé en ce que** les moitiés (4, 5) peuvent être orientées dans au moins deux positions l'une par rapport à l'autre et peuvent être fixées dans au moins deux positions l'une par rapport à l'autre.

3. Châssis de maintien (1) selon la revendication 1, caractérisé en qu'un élément de fixation (11) est formé sur la forme de base (8) de l'élément de ressort (7), et est orienté essentiellement perpendiculairement aux bras de maintien (9, 9').

4. Châssis de maintien (1) selon la revendication précédente, **caractérisé en ce que**
- deux ressorts d'encliquetage (12) sont formés sur l'élément de fixation (11) de l'élément de ressort (7),
- au moins un côté frontal (6, 13) de chaque moitié (4, 5) présente respectivement deux évidements, un évidement intérieur (14) et un évidement extérieur (15), et
- un ressort d'encliquetage (12) peut être engagé dans les deux évidements (14, 15) de la première moitié (4) et l'autre ressort d'encliquetage (12) peut être engagé dans les deux évidements (14, 15) de la seconde moitié (5), le châssis de maintien (1) pouvant ainsi être fixé dans une position ouverte ou dans une position fermée.

5. Châssis de maintien (1) selon la revendication précédente, **caractérisé en ce que**
- chaque côté frontal (6, 6', 13, 13') de chaque moitié (4, 5) présente respectivement deux évidements, un évidement intérieur (14, 14') et un évidement extérieur (15, 15'), et
- un ressort d'encliquetage (12) peut être engagé dans les deux évidements (14, 14', 15, 15') de la première moitié (4) et l'autre ressort d'encliquetage (12) peut être engagé dans les deux évidements (14, 14', 15, 15') de la seconde moitié (5), le châssis de maintien (1) pouvant ainsi être fixé dans une position ouverte ou dans une position fermée.

6. Châssis de maintien (1) selon l'une quelconque des revendications précédentes, **caractérisé en ce que** les moitiés (4, 5) présentent côté frontal respectivement une découpe (2, 3), dans lequel les découpes (2, 3) forment ensemble un logement (10, 10'), dans lequel l'élément de ressort (7, 7') est fixé.

7. Châssis de maintien (1) selon l'une quelconque des revendications précédentes, **caractérisé en ce que** le châssis de maintien (1) présente un second élément de ressort (7, 7') et **en ce que** le premier élément de ressort (7, 7') et le second élément de ressort (7, 7') sont différents ou identiques.

8. Châssis de maintien (1) selon l'une quelconque des revendications précédentes, **caractérisé en ce que** le châssis de maintien (1) présente un plan de séparation, qui s'étend parallèlement aux longs côtés des moitiés (4, 5) .

9. Châssis de maintien (1) selon l'une quelconque des revendications précédentes, **caractérisé en ce que** les moitiés (4, 5) sont constituées d'un matériau métallique et dans un état fermé sont en contact électriquement conducteur l'une avec l'autre.
